# EUROPÄISCHE PATENTSCHRIFT

(11) **EP 0 608 765 B1**
(45) Veröffentlichungstag und Bekanntmachung des Hinweises auf die Patenterteilung: **06.03.1996**
(21) Anmeldenummer: 94100759.3
(22) Anmeldetag: 20.01.1994
(51) Int. Cl.: F01D 17/18

(54) **Turbine mit mindestens drei zu einer Regelstufe gehörigen Beaufschlagungssektoren**
Turbine with at least three admission sectors associated to a single regulating stage
Turbine avec au moins trois secteurs d'admission associés à un étage régulateur

(30) Priorität: 25.01.1993 DE 4301881
(43) Veröffentlichungstag der Anmeldung: 03.08.1994
(73) Patentinhaber: ABB PATENT GmbH, D-68309 Mannheim (DE)
(72) Erfinder: Lindner, Rudolf, D-90451 Nürnberg (DE)
(74) Vertreter: Rupprecht, Klaus, Dipl.-Ing.

(56) Entgegenhaltungen:
- CH-A- 296 440
- DE-A- 4 023 900
- GB-A- N8 977
- GB-A- L21 918
- GB-A- 433 526

## Beschreibung

Die Erfindung betrifft eine Turbine nach dem Oberbegriff des Anspruches 1.

Um bei der Anpassung von Turbinen, insbesondere Dampfturbinen, an wechselnde Lastverhältnisse gute Teillastwirkungsgrade zu erreichen, wird üblicherweise mit einer Regelstufe gearbeitet. Bei der sogenannten Düsengruppenregelung arbeitet man pro Regel stufe mit mehreren Beaufschlagungssektoren, denen jeweils Düsengruppen mit unterschiedlicher Düsenzahl und somit unterschiedlichen Gesamtdurchlaßflächen zugeordnet sind und die jeweils über ein eigenes Steuerventil mit dem Antriebsmedium, also z. B. dem Dampf, beaufschlagt werden. Die Durchlaßöffnung jedes voll geöffneten Regelventils ist so auf die Durchlaßfläche der zugehörigen Düsengruppe abgestimmt, daß alle Düsen eines Beaufschlagungssektors voll angeströmt werden, und bei aufgesteuertem Regelventil die Regelverluste minimiert sind. Hierbei ist zu beachten, daß sich die Bezeichnung "volle Ventilöffnung" auf einen minimalen Druckverlust bezieht, bei dem das Regelventil nicht in jedem Fall auch mechanisch ganz offen sein muß.

Mit zunehmender Leistung einer Dampfturbine wird ein Regelventil nach dem anderen geöffnet. Bei jedem voll geöffneten Regelventil spricht man von einem Ventilpunkt, der jeweils im Leistungsdiagramm einen Punkt mit minimalem Leistungsverlust definiert. Bei einem gegebenen Lastzustand ist eine mehr oder weniger große Anzahl von Regelventilen voll geöffnet und verursacht somit keine Drosselung. Nur eines der Regelventile wird lediglich teilweise geöffnet sein und einen zusätzlichen Drosselverlust bewirken. Dieser Verlust betrifft jedoch nur den durch das jeweilige Regelventil strömenden Teilmassenstrom und ist somit verhältnismäßig gering. Die Teilmengen und damit die Drosselverluste pro Teilmenge werden umso kleiner sein, je größer die Anzahl der Beaufschlagungssektoren bzw. der zugehörigen Regelventile ist.

Bei üblichen Dampfturbinen wird die Leistung so geregelt, daß Düsen oder Düsengruppen einer teilweise beaufschlagten Regelstufe der Reihe nach zu- oder abgeschaltet werden, je nachdem, ob die Leistung der Turbogruppe größer oder kleiner wird. Mit einer solche Anordnung lassen sich nur so viele Ventilpunkte und damit Punkte hohen Wirkungsgrades erreichen, wie einzelne Beaufschlagungssektoren vorgesehen sind. Aus der CH-PS 296 440 ist jedoch eine Einrichtung zur Regelung von Turbomaschinen bekannt, mit der es gelingt, die Anzahl der Ventilpunkte zu erhöhen, ohne gleichzeitig auch die Anzahl der Ventile selbst zu vergrößern. Dies gelingt dadurch, daß mehrere Regelventile mit unterschiedlicher Durchlaßöffnung, die einzeln ansteuerbar sind, in beliebiger Reihenfolge miteinander kombiniert werden, so daß hierdurch eine entsprechende Vielzahl von Öffnungsvariationen realisierbar ist. Der gleiche Gedanke wird auch in der DE 4 023 900 A1 erneut aufgegriffen.

Ausführungen dieser Art erfordern einen relativ hohen technischen Aufwand und sind deshalb entsprechend teuer. So ist wegen des separaten Antriebs jedes einzelnen Steuerventils ein eigenes Antriebsaggregat, eine eigene Spindel, eine Spindelkupplung und eine Spindeldurchführung erforderlich. Außerdem benötigt jedes Steuerventil eine eigene Anbindung über Flanschanschlüsse und Hochdruckrohrleitungen an ein oder mehrere Schnellschlußventile. Die Steuerventile und damit auch alle Düsengruppen sind unterschiedlich groß ausgeführt, um mit wenigen Baueinheiten möglichst viele Kombinationsmöglichkeiten und damit viele Ventilpunkte zu erreichen. Weiterhin ist die Zuordnungs- und Aussteuerlogik relativ kompliziert, da ein Auswahlraster abgearbeitet werden muß. Auch muß pro Steuerventil eine Anpaßschaltung vorgesehen werden, um eine lineare Ventilkennlinie auch bei unterkritischen Strömungsverhältnissen an der Düsengruppe zu gewährleisten. Während der Umsteuervorgänge und bei vielen Zwischenpunkten sind die Drosselverluste relativ hoch, da die Düsengruppen groß und damit lange schlecht gefüllt sind. Bei der Abarbeitung des Auswahlrasters sind Umsteuervorgänge von einer Düsengruppe auf die andere relativ häufig.

Weiterhin ist es bereits bekannt, mehrere Ventile, z.B. zwei Überströmventile bei einer Entnahmeturbine, durch einen gemeinsamen Antrieb zu betätigen. Die Steuerung erfolgt jedoch in der Weise, daß entsprechend der üblichen Einzelventilsteuerung ein Ventil nach dem anderen in vorgegebener Reihenfolge geöffnet wird, so daß die Anzahl der Ventile gleich der Anzahl der erzielbaren Ventilpunkte ist.

Aufgabe der Erfindung ist es, ausgehend von der bekannten im Oberbegriff des Anspruches 1 definierten Anordnung eine Turbine derart zu verbessern, daß die genannten Nachteile vermieden werden und mit möglichst geringem technischen Aufwand mehr Belastungszustände bei voll geöffneten Regelventilen gefahren werden können, als Regelventile zum Einsatz kommen.

Diese Aufgabe wird durch die in Anspruch 1 gekennzeichneten Merkmale gelöst. Ausgestaltungen und Weiterbildungen des Erfindungsgegenstandes sind in den Unteransprüchen genannt.

Durch das Zusammenfassen von mehreren Regelventilen in einem Steuerblock, derart, daß dessen Regelventile seriell über einen gemeinsamen Ventilantrieb betätigt werden können und durch ein kombiniertes Aussteuern von Regelventilen mit unterschiedlichen Durchlaßkennwerten , gelingt es die Zahl der Ventilantriebe und der Spindelkupplungen in Bezug auf die erreichbare Anzahl von Ventilsteuerpunkten deutlich zu reduzieren.

In einer zweckmäßigen Weiterbildung des Erfindungsgegenstandes ist vorgesehen, die Regelventile eines Ventilblocks über eine gemeinsame Ventilspindel zu betätigen. Hierdurch reduziert sich auch die Anzahl der Spindeldurchführungen auf eine Spindeldurchführung pro Ventilblock, wodurch sich auch die Abdichtungsprobleme durch geeignete Stopfbuchsen vermindern.

Durch ein geeignetes Zusammenfassen von mehreren Steuerblöcken zu einer Blockeinheit gelingt es, über entsprechende Verbindungskanäle die Anordnung mit einem gemeinsamen Schnellschlußventilanschluß zu versehen, so daß hier auf zusätzliche Flanschverbindungen und Hochdruckleitungen verzichtet werden kann.

Eine besondere Vereinfachung für die Herstellung eines Ventilblocks ergibt sich, wenn alle Regelventile mit einer gleichgroßen Durchlaßöffnung versehen sind. Dennoch läßt sich eine Vielzahl von Kombinationen realisieren, wenn mehrere zusammenwirkende Steuerblöcke untereinander jeweils mit unterschiedlichen Ventilöffnungen versehen sind. Zweckmäßig ist es, bei den in der Praxis relativ häufig eingesetzten Turbinen mit vier Beaufschlagungssektoren pro Regelstufe, mit zwei Steuerblöcken zu arbeiten, wobei ein erster Steuerblock mit großen Ventilöffnungen versehen ist und als Grobsteuerblock dient und ein zweiter Ventilblock kleine Ventilöffnungen besitzt und als Feinsteuerblock wirkt. Besonders diese Ausführung hat eine Reihe von Vorzügen, da beide Steuerblöcke als Einfachventilschiebeblöcke ausgebildet werden können, wie sie in anderem Zusammenhang in der Praxis bereits zur Anwendung gelangen und sich auf diese Weise mit nur vier Regelventilen bis zu acht Ventilpunkte realisieren lassen. Das bedeutet, daß man mit nur zwei Ventilantrieben acht Ventilpunkte und damit einen sehr guten durchschnittlichen Wirkungsgrad über den gesamten Regelbereich erzielen kann.

Eine relativ gleichmäßige Verteilung der Ventilpunkte im Leistungsdiagramm läßt sich erzielen, wenn die Fläche der Durchlaßöffnungen von zwei Ventilen eines Steuerblocks zusammen um soviel kleiner als die Fläche der Durchlaßöffnung eines Grobsteuerblocks ist, als wiederum die Fläche der Durchlaßöffnung eines Ventils des Feinsteuerblocks ausmacht. Es ist somit zweckmäßig einem Ventil des Feinsteuerblocks 12,5% und einem Ventil des Grobsteuerblocks 37,5% der Fläche der Gesamtdurchlaßöffnung zuzuordnen.

Für entsprechende Anwendungen können jedoch auch andere Steuerblöcke mit drei oder noch mehr einzelnen Ventilen und einem gemeinsamen Ventilantrieb zweckmäßig sein, wobei dann deren Flächenanteil an der Geamtdurchlaßöffnung in entsprechender Weise optimiert werden muß. Mit fünf Regelventilen lassen sich bis zu 11 Ventilpunkte und mit sechs Ventilen bis zu fünfzehn Ventilpunkte realisieren.

Ein Ausführungsbeispiel der Erfindung ist in den Zeichnungen dargestellt und wird im folgenden näher beschrieben. Es zeigen:
- Fig. 1: einen Querschnitt durch eine Dampfturbine, die als Entnahme-Kondensationsturbine aufgebaut ist,
- Fig. 2: einen Fein- und einen Grobsteuerblock, mit Frischdampfeinlaßventilen im HD-Teil der Turbine nach Fig. 1 entsprechend dem Schnitt A-A,
- Fig. 3: einen Fein- und einen Grobsteuerblock mit Überströmventilen im ND-Teil der Turbine nach Fig. 1 entsprechend dem Schnitt B-B,
- Fig. 4: zwei gegenüber den aus Schiebeventilen aufgebauten Steuerblöcken der Fig. 1 bis 3 andersartig aufgebaute Steuerblöcke.

Das Beispiel nach Fig. 1 betrifft eine Entnahme-Kondensationsturbine mit einer ersten Regelstufe zur Regelung des Dampfdurchsatzes im Hochdruckteil der Turbine und mit einer zweiten Regelstufe zur Regelung der weiterströmenden Dampfmenge zum Niederdruckteil der Turbine und der Entnahmemenge an einem Dampfentnahmeanschluß 9. Die beiden Regel stufen sind erfindungsgemäß mit je zwei Steuerblöcken 4 ausgestattet, die jeweils zwei als Schiebeventile ausgeführte Regelventile 1 besitzen und entsprechend ihrer Öffnungsstellung Düsen 3 bzw. Düsengruppen mit dem Antriebsmedium, im vorliegenden Fall Dampf, beaufschlagen.
Zur Verdeutlichung des Aufbaus der Steuerblöcke und ihres Zusammenwirkens mit den Düsengruppen ist die Regelstufe des HD-Teils der Turbine in Fig. 2 entsprechend der Schnittlinie A-A und die Regelstufe des ND-Teils der Turbine in Fig. 3 entsprechend der Schnittlinie B-B als Querschnitt von Fig. 1 dargestellt. Obwohl im einen Fall der Dampfdurchsatz und im anderen Fall die Dampfentnahme über den Dampfentnahmeanschluß 9 geregelt wird, handelt es sich im Prinzip um gleichartige Anwendungen des Erfindungsgegenstandes, so daß auch die sich entsprechenden Teile mit gleichen Bezugszeichen versehen sind.

Die Figuren 2 und 3 erläutern den Einsatz von zwei Steuerblöcken 4a, 4b mit je zwei Steuer- oder Überströmventilen 1a, 1b und 1c, 1d, die jeweils durch einen gemeinsamen Ventilantrieb 5a, 5b und eine gemeinsame Ventilspindel 6a, 6b angetrieben werden. Ausgehend von einem Schnellschlußventilanschluß 8 strömt das Antriebsmedium der Frischdampfventilgruppe nach Figur 2 zu einem ersten Steuerblock 4a, der als Grobsteuerblock Ventile 1c, 1d mit entsprechend großer Ventilöffnung besitzt und dann über einen Verbindungskanal 7 zu einem Feinsteuerblock 4b, dessen Ventile 1a, 1b entsprechend kleinere Durchlaßöffnungen besitzen. Bei geöffneten Ventilen gelangt das Antriebsmedium in die Beaufschlagungssektoren 2a bis 2d. Jedem dieser Beaufschlagungssektoren 2a bis 2d sind eine oder mehrere zu Düsengruppen vereinigte Düsen 3a bis 3d zugeordnet, an deren Gesamtdurchlaßfläche das jeweils zugehörige Regelventil angepaßt ist.

Wie die nachstehende Tabelle 1 zeigt, lassen sich mit Hilfe der als Feinsteuerblock 4b und Grobsteuerblock 4a ausgebildeten Zweifachventilblöcke durch entsprechende Steuerung acht Ventilpunkte erzielen. Hierbei ergibt sich eine übersichtliche Zuordnung und Ansteuerlogik, da immer zunächst die beiden Ventile 1a, 1b des Feinsteuerblocks 4b geöffnet werden, bevor auch ein Ventil 1c und nachfolgend, 1d des Grobsteuerblock 4a geöffnet wird. Ein Umsteuern der Ventile ist nur nach dem zweiten und dem fünften Ventilpunkt erforderlich und das wiederum nur beim Feinsteuerblock 4b. Ein weiterer Vorteil ist, daß während dieser Umsteuervorgänge, also beim Schließen des Feinsteuerblocks 4b, nachdem er zunächst voll geöffnet war, durch die serielle Anordnung der beiden Ventile 1a, 1b, während des Schließens des zweiten Ventils 1b, das erste Ventil 1a noch geöffnet ist und somit bei diesem Ventil keine Verluste auftreten. Eine Anpaßschaltung, für den Übergang auf unterkritische Strömungsverhältnisse an den Düsen ist nur für den Feinsteuerblock 4b erforderlich und praktisch nur vom Ausgangssignal des Drehzahlreglers abhängig.
Der Aufbau von zwei Steuerblöcken mit gleich großen Ventilen innerhalb eines Steuerblocks ermöglicht optimal kleine Steuerblockkästen und damit auch kleine Ventilantriebe. Das hat neben den Kostenvorteilen natürlich auch positive Auswirkungen auf die Stellgeschwindigkeit und somit die Regelgüte.
In Figur 4 ist eine gegenüber Schiebeventilen, wie sie bei dem Beispiel nach den Figuren 1 bis 3 zur Anwendung kommen, andersartiger Ventilaufbau dargestellt. Dies soll verdeutlichen, daß die erfindungsgemäßen Steuerblöcke nicht nur mit Hilfe von Schiebeventilen, sondern auch mit anderen Ventilarten realisierbar sind, sofern zwei oder mehr Ventile durch einen gemeinsamen Stellantrieb betätigbar sind. Auch hier sind zur Verdeutlichung gleiche Bezugszeichen für die gleichartig wirkenden Teile verwendet. Die Anwendung der Erfindung ist selbstverständlich nicht auf Dampfturbinen beschränkt, sondern erfaßt auch andere Antriebsmedien, wie Druckluft, Druckgas usw. Überströmventile bei Entnahmeturbinen können nach dem gleichen Prinzip arbeiten.

## Patentansprüche

1. Turbine mit mindestens drei zu einer Regelstufe gehörigen Beaufschlagungssektoren (2), von denen einer mit einer oder mehreren Düsen (3) und mindestens zwei mit Düsengruppen ausgestattet sind, deren Durchlaßfläche der Durchlaßöffnung des jeweils vorgeschalteten Regelventils (1) entspricht, und daß mindestens zwei Regelventile (1) unterschiedliche Durchlaßöffnungen aufweisen, wobei eine Ansteuerung der Regelventile (1) so erfolgt, daß durch deren wechselnde Kombination mehr Ventilpunkte mit voller Ventilöffnung eingestellt werden können als Regelventile (1) eingebaut sind, **dadurch gekennzeichnet**, daß mindestens zwei Regelventile (1) so in einen Steuerblock (4) integriert sind, daß sie über einen gemeinsamen Ventilantrieb (5) seriell betätigt werden können und die Steuerung der Regelventile so erfolgt, daß bei einem der möglichen Ventilpunkte alle Regelventile (1a, 1b) eines Steuerblocks (4b) zusammen mit einem weiteren Regelventil (1c) geöffnet sind, und bei einem anderen Ventilpunkt nur eines der Regelventile (1a) desselben Steuerblocks (4b) zusammen mit demselben weiteren Regelventil (1c) geöffnet ist.

2. Turbine nach Anspruch 1, dadurch gekennzeichnet, daß mindestens ein Steuerblock (4a, 4b) so aufgebaut ist, daß eine gemeinsame Ventilspindel (6) zur Betätigung seiner Regelventile (1) dient.

3. Turbine nach einem der vorhergehenden Ansprüche, dadurch gekennzeichnet, daß mindestens zwei Steuerblöcke (4a, 4b) zu einer Blockeinheit zusammengefaßt und über entsprechende Verbindungskanäle (7) mit einem gemeinsamen Schnellschlußventilanschluß (8) verbunden sind, von dem ausgehend das vorzugsweise gasförmige Antriebsmedium zugeführt wird.

4. Turbine nach einem der vorhergehenden Ansprüche, dadurch gekennzeichnet, daß alle Regelventile (1) mindestens eines Steuerblocks (4a, 4b) gleichgroße Durchlaßkennwerte besitzen.

5. Turbine nach einem der vorhergehenden Ansprüche, dadurch gekennzeichnet, daß mindestens ein Steuerblock (4a) mit großen Ventilöffnungen versehen ist und als Grobsteuerblock dient und ein anderer Steuerblock (4b) kleine Ventilöffnungen besitzt und als Feinsteuerblock dient.

6. Turbine nach Anspruch 5, dadurch gekennzeichnet, daß der Grobsteuerblock (4a) und der Feinsteuerblock (4b) jeweils als Zweifachventilblöcke ausgebildet sind und jeder einen eigenen Ventilantrieb (5a, 5b) besitzt und die Regelventile (1) so angesteuert sind, daß sich bis zu acht Ventilpunkte einstellen lassen.

7. Turbine nach Anspruch 6, dadurch gekennzeichnet, daß die Fläche der Durchlaßöffnung eines Regelventils (1c, 1d) des Grobsteuerblocks (4a) ca. 37,5% und die Fläche der Durchlaßöffnung eines Regelventils (1a, 1b) des Feinsteuerblocks (4b) ca. 12,5% der Öffnungsfläche aller Regelventile beträgt.

8. Turbine nach Anspruch 5, dadurch gekennzeichnet, daß insgesamt pro Steuerstufe fünf Regelventile vorgesehen sind, und hiervon drei entweder im Grobsteuerblock (4a) oder im Feinsteuerblock (4b) angeordnet sind und die Regelventile (1) in einer solchen Kombination angesteuert werden, daß sich bis zu elf Ventilpunkte einstellen lassen.

9. Turbine nach Anspruch 5, dadurch gekennzeichnet, daß pro Steuerstufe sechs Regelventile (1) vorgesehen sind, und hiervon drei im Grobsteuerblock (4a) und drei im Feinsteuerblock (4b) angeordnet sind und die Regelventile (1) in einer solchen Kombination angesteuert werden, daß sich bis zu fünfzehn Ventilpunkte einstellen lassen.

## Claims

1. Turbine having at least three admission sectors (2) belonging to a governing stage, of which one is equipped with one or more nozzles (3) and at least two are equipped with nozzle groups, the transmission area of which corresponds to the transmission opening of the governing valve (1) respectively arranged upstream, and that [sic] at least two governing valves (1) have different transmission openings, activation of the governing valves (1) being effected in such a way that, by their alternating combination, more valve points having full valve opening can be set than governing valves (1) fitted, characterized in that at least two governing valves (1) are integrated in a control block (4) in such a way that they can be actuated in series via a common valve drive (5), and the governing valves are controlled in such a way that, at one of the possible valve points, all governing valves (1a, 1b) of a control block (4b) together with a further governing valve (1c) are open, and, at another valve point, only one of the governing valves (1a) of the same control block (4b) together with the same further governing valve (1c) is open.

2. Turbine according to Claim 1, characterized in that at least one control block (4a, 4b) is constructed in such a way that a common valve spindle (6) serves to actuate its governing valves (1).

3. Turbine according to either of the preceding claims, characterized in that at least two control blocks (4a, 4b) are combined in a block unit and are connected via corresponding connecting passages (7) to a common quick-closing valve connection (8), starting from which the preferably gaseous drive medium is fed.

4. Turbine according to one of the preceding claims, characterized in that all governing valves (1) of at least one control block (4a, 4b) have transmission characteristics of the same magnitude.

5. Turbine according to one of the preceding claims, characterized in that at least one control block (4a) is provided with large valve openings and serves as a coarse-control block and another control block (4b) has small valve openings and serves as a fine-control block.

6. Turbine according to Claim 5, characterized in that the coarse-control block (4a) and the fine-control block (4b) are each designed as double valve blocks and each has a separate valve drive (5a, 5b), and the governing valves (1) are activated in such a way that up to eight valve points can be set.

7. Turbine according to Claim 6, characterized in that the area of the transmission opening of a governing valve (1c, 1d) of the coarse-control block (4a) is about 37.5% of the opening area of all governing valves and the area of the transmission opening of a governing valve (1a, 1b) of the fine-control block (4b) is about 12.5% of the opening area of all governing valves.

8. Turbine according to Claim 5, characterized in that a total of five governing valves are provided per control stage, of which three are arranged either in the coarse-control block (4a) or in the fine-control block (4b), and the governing valves (1) are activated in such a combination that up to eleven valve points can be set.

9. Turbine according to Claim 5, characterized in that six governing valves (1) are provided per control stage, of which three are arranged in the coarse-control block (4a) and three are arranged in the fine-control block (4b), and the governing valves (1) are activated in such a combination that up to fifteen valve points can be set.

## Revendications

1. Turbine comprenant au moins trois secteurs d'admission (2) faisant partie d'un étage de régulation, secteurs parmi lesquels l'un est équipé d'une ou plusieurs tuyères (3) et au moins deux sont équipés d'un groupe de tuyères dont la section de passage correspond à la section de passage de la soupape de régulation (1) respectivement précédente, au moins deux soupapes de régulation (1) présentant des ouvertures de passage différentes, les soupapes de régulation (1) étant commandées de telle manière que la combinaison alternée de ces soupapes permette d'établir davantage de points de soupapes à pleine ouverture de soupapes que l'étage de régulation comporte de soupapes de régulation (1), caractérisée par le fait qu'au moins deux soupapes de régulation (1) sont intégrées dans un -bloc de commande (4) de manière à pouvoir être actionnées en série en passant par une commande de soupapes (5) commune et la commande des soupapes de régulation a lieu de telle manière que pour l'un des points de soupapes possibles, toutes les soupapes de régulation (1a, 1b) d'un bloc de commande (4b) soient ouvertes conjointement avec une soupape de régulation supplémentaire (1c), et que pour un autre point de soupapes, seule l'une des soupapes de régulation (1a) du même bloc de commande (4b) soit ouverte conjointement avec la même soupape de régulation supplémentaire (1c).

2. Turbine suivant la revendication 1, caractérisée par le fait qu'au moins un bloc de commande (4a, 4b) est réalisé de manière qu'une tige de soupape commune (6) serve à l'actionnement de ses soupapes de régulation (1).

3. Turbine suivant l'une des revendications précédentes, caractérisée par le fait qu'au moins deux blocs de commande (4a, 4b) sont réunis en une unité et sont reliés par des canaux de liaison (7) correspondants à un raccord de soupape de fermeture rapide (8) commun à partir duquel est amené le fluide moteur de préférence gazeux.

4. Turbine suivant l'une des revendications précédentes, caractérisée par le fait que toutes les soupapes de régulation (1) d'au moins un bloc de commande (4a, 4b) présentent des caractéristiques de passage de même valeur.

5. Turbine suivant l'une des revendications précédentes, caractérisée par le fait qu'au moins un bloc de commande (4a) comporte des ouvertures de soupapes importantes et sert de bloc de commande grossière et un autre bloc de commande (4b) possède des ouvertures de soupapes petites et sert de bloc de commande fine.

6. Turbine suivant la revendication 5, caractérisée par le fait que le bloc de commande grossière (4a) et le bloc de commande fine (4b) sont réalisés respectivement sous forme de blocs de soupapes doubles et possèdent chacun une commande de soupapes (5a, 5b) indépendante et les soupapes de régulation (1) sont commandées de manière que puissent être établis jusqu'à huit points de soupapes.

7. Turbine suivant la revendication 6, caractérisée par le fait que la section de l'ouverture de passage d'une soupape de régulation (1c, 1d) du bloc de commande grossière (4a) correspond à environ 37,5 % et la section de l'ouverture de passage d'une soupape de régulation (1a, 1b) du bloc de commande fine (4b) correspond à environ 12,5 % de la section d'ouverture de toutes les soupapes de régulation.

8. Turbine suivant la revendication 5, caractérisée par le fait que cinq soupapes de régulation au total sont prévues pour chaque étage de commande, soupapes parmi lesquelles trois sont disposées soit dans le bloc de commande grossière (4a) soit dans le bloc de commande fine (4b) et les soupapes de régulation (1) sont commandées en une combinaison telle qu'il soit possible d'établir jusqu'à onze points de soupapes.

9. Turbine suivant la revendication 5, caractérisée par le fait que six soupapes de régulation (1) sont prévues par étage de commande, soupapes parmi 1 esquelles trois sont disposées dans le bloc de commande grossière (4a) et trois dans le bloc de commande fine (4b) et que les soupapes de régulation (1) sont commandées en une combinaison telle qu'il soit possible d'établir jusqu'à quinze points de soupapes.
